# EUROPÄISCHE PATENTSCHRIFT

(11) **EP 0 472 909 B1**
(45) Veröffentlichungstag und Bekanntmachung des Hinweises auf die Patenterteilung: **25.01.1995**
(21) Anmeldenummer: 91112448.5
(22) Anmeldetag: 24.07.1991
(51) Int. Cl.: B65B 21/04, B65B 35/44, B65G 47/26, B65G 47/71

(54) **Vorrichtung zum Bilden von Reihen und Lagen von Flaschen**
Apparatus for forming rows and layers of bottles
Appareil pour former des rangées et couches de bouteilles

(30) Priorität: 29.08.1990 DE 4027336
(43) Veröffentlichungstag der Anmeldung: 04.03.1992
(73) Patentinhaber: PVT Piepenbrock Verpackungstechnik GmbH, 49084 Osnabrück (DE)
(72) Erfinder: Christmann, Hans-Peter, W-4500 Osnabrück (DE); Stader, Hermann, W-6501 Woerrstadt (DE)
(74) Vertreter: Lehmann, Klaus, Dipl.-Ing.

(56) Entgegenhaltungen:
- DE-A- 1 956 474
- DE-A- 2 638 280
- DE-A- 2 651 663
- DE-A- 3 122 733
- DE-A- 3 923 549
- DE-B- 2 011 682
- DE-C- 1 131 137
- FR-A- 2 350 256

## Beschreibung

Die Erfindung betrifft eine Vorrichtung zum Bilden mehrerer Reihen von aufrechtstehenden, im Querschnitt runden Gefäßen, insbesondere von Glas- und Kunststoffbehältnissen und zum Bilden von Lagen aus mehreren Reihen solcher Bahältnisse. Eine Vorrichtung entsprechend dem Oberbegriff des Patentanspruchs 1 ist durch die DE-C-1 131 137 bekanntgeworden.

Andere Vorrichtungen sind bekannt aus den DE-A-31 22 733 und 39 23 549. Gemäß der DE-A-31 22 733 werden aus einem einreihigen Förderer kommende, aufrecht stehende zylindrische Behälter mittels eines Verteilers auf mehrere Kanäle auf einem Fördertisch verteilt. Hierbei ist nur ein diskontinuierliches Verteilen möglich, und die Behälter werden in feststehende Kanäle geleitet, so daß Doppelzuführungen in den einen Kanal erfolgen können, während einem anderen Kanal keine Behälter zugeführt werden. Es können sich auch Lücken im Strom der Behälter befinden, so daß die Kanäle überhaupt nicht beschickt werden und es zu Störungen bei den nachfolgenden Einrichtungen kommt.

Nach der DE-A-39 23 549 sollen Behälter bzw. Flaschen von einem einbahnigen Förderer auf einen breiteren, mehrbahnigen Förderer gesteuert, verteilt und auseinandergeführt werden, wobei eine annähernd gleichmaßige Auseinanderführung oder Verteilung der Behälter erfolgen soll. Wie in dem vorhergehend diskutierten bekannten Fall ist auch hier ein über die Breite des Mehrreihen-Förderers quer verschwenkbarer Verteilförderer vorgesehen, der kontinuierlich schwenkbar, in seinem Schwenkwinkel stufenlos einstellbar und mit unterschiedlichen Winkelgeschwindigkeiten verschwenkbar ist. Bei dieser zuletzt genannten bekannten Anordnung sind auf dem Fördertisch keine getrennten Kanäle angeordnet, sondern die geförderten Gefäße oder Flaschen bilden ein zufälliges Reihenmuster, bei dem ebenfalls Fehlstellen oder sogenannte Nester nicht ausgeschlossen sind. Durch Geschwindigkeitsunterschiede zwischen dem verschwenkbaren Verteilförderer und dem kontinuierlich antreibbaren Fördertisch können in beiden bekannten Fällen infolge der dadurch auftretenden stoßartigen Beschleunigungen oder Verzögerungen Flaschen umstürzen und zu Störungen im Betriebsablauf führen.

Die aus mehreren Reihen von Flaschen, insbesondere im Anschluß an Flaschenherstellungsmaschinen in Glashütten, gebildeten Flaschenlagen müssen außerordentlich schnell abgefördert und in mehreren Lagen übereinander auf Paletten gesetzt werden. Moderne Flaschenherstellungsmaschinen können bis zu 1.000 Flaschen pro Minute in einer Reihe hintereinander ausstoßen, so daß die Lagenbildung und das Palettieren mit entsprechend großer Geschwindigkeit erfolgen muß. Wenn man pro Lage 250 bis 350 Flaschen annimmt, müssen pro Minute 3 bis 4 Flaschenlagen sicher auf eine Palette gesetzt werden können. Mit den bekannten Vorrichtungen sind diese Leistungen nicht sicher zu erreichen.

Der Erfindung liegt daher die Aufgabe zugrunde, eine Vorrichtung zur Bildung von Reihen und Lagen zu schaffen, mit der die geforderten hohen Leistungen sicher zu erreichen sind, insbesondere mit einer hohen Reihenzahl längs des Fördertischs und bei veränderlichem Packungsbild der Lagen, ohne daß bei der Verteilung und Förderung die Gefahr des Umstürzens von Flaschen oder der Bildung von Fehlstellen (Nestern) besteht.

Die erfindungsgemäße Lösung ergibt sich aus den im Kennzeichenteil des Anspruchs 1 definierten Merkmalen, zum Zusammenschieben der Flaschenreihen quer zur Förderrichtung und zum Trausport der Flaschenreihen in Längsrichtung des Fördertisches vorgesehen.

Mittels einer Verteilvorrichtung gelangen also die einzelnen Flaschen in Reihen hintereinander in mehrere Kanäle auf dem Fördertisch. Durch den Lagentrenner werden aus den einzelnen Reihen jeweils eine Anzahl von Flaschen abgetrennt, deren Zahl derjenigen in den einzelnen Flaschenreihen der zu bildenden Lage entspricht. Bei der Weiterförderung vom Lagentrenner haben die Flaschen in den einzelnen Reihen zunächst noch gegenseitige Abstände quer zur Förderrichtung. Diese Abstände entsprechen zumindest der Wandstärke der Kanalwände. Außerdem sollen zur Raumeinsparung und zur sicheren Halterung der Flaschen in der Lage die Flaschen nicht in einer rechtwinkligen Matrix angeordnet sein, sondern die Flaschen einer Reihe sollen gegenüber denjenigen der anderen Reihe in Reihenlängsrichtung um einen halben Flaschendurchmesser versetzt, also auf Lücke angeordnet sein, so daß die benachbarten Flaschenreihen nicht nur um die Stärke der Kanalwände, sondern auch um denjenigen Betrag quer zur Förderrichtung zusammengeschoben werden müssen, der sich durch die Anordnung auf Lücke ergibt. Dies wird durch die erfindungsgemäß vorgesehane Quer- und Längs verschiebe-Einrichtung hinter dem Lagentrenner erreicht.

Die abhängigen Ansprüche kennzeichnen vorteilhafte Weiterbildungen und Einzelheiten der Erfindung.

Ein Ausführungsbeispiel der Erfindung wird im folgenden anhand der Zeichnung beschrieben, die schematisch in Draufsicht die erfindungsgemäße Vorrichtung zeigt.

Die Vorrichtung weist einen Arbeitstisch oder Fördertisch 8 auf, der beispielsweise im wesentlichen durch kontinuierlich antreibbare Plattenförderbänder gebildet sein kann. Die zu verarbeitanden Flaschen sind jeweils in Draufsicht durch Kreise dargestellt. Die Flaschen kommen über einen einreihigen Zulaufförderer 7 von einer nicht dargestellten Flaschenherstellungsmaschine. Mittels einer Verteilvorrichttung 6 werden die Flaschen aus der einreihigen Anordnung quer über den in Richtung des Pfeils P beweglichen Fördertisch 8 verteilt.

Die Flaschen gelangen auf dem Fördertisch 8 in Kanäle 4, die durch parallel zueinander in Förderrichtung P verlaufende Kanalwände gebildet sind. An dem dem Einlaufende entgegengesetzten Ende ist eine Anschlagleiste 3.1 angeordnet, gegen die die Flaschen anlaufen, so daß sie sich in den Kanälen 4 aufstauen. Zwischen dem Kanalanfang und der Anschlagleiste 3.1. befindet sich eine Trennleiste 3.2, die von der Anschlagleista 3.1 einen Abstand hat, der der Anzahl der pro Reihe in eine Lage L zu führenden Flaschen entspricht.

Am Anfang der Kanäle 4 ist eine Füllkontrolleinrichtung 5.1 und im Bereich der Trennleiste 3.2 ist eine Füllkontrolleinrichtung 5.2 angeordnet. Die Füllkontrolleinrichtung 5.2 stellt fest, ob die einzelnen Reihen in den Kanälen 4 zwischen Anschlagleiste 3.1 und Trennleiste 3.2 vollständig mit Flaschen gefüllt sind. Die Füllkontrolle 5.1 stellt beispielsweise fest, ob nur aufrecht stehende Flaschen in die Kanäle 4 gelangen oder ob gegebenenfalls einzelne Flaschen umgestürzt sind oder ob sich Flaschen vor den Eingängen der Kanäle 4 stauen. Darüber hinaus wird diese Füllkontrolleinrichtung dazu benutzt, den Flaschenverteiler gezielt auf diejenigen Kanäle 4 zu steuern, die unterfüllt sind, z.B. durch Packbilder mit unterschiedlicher Anzahl von Flaschen pro Reihe.

Die Anschlagleiste 3.1 und die Trennleiste 3.2 bilden gemeinsam Teile eines Lagantrenners. Die Leisten 3.1 und 3.2 sind gegenüber dem Fördertisch 8 auf und ab bewegbar, insbesondere schräg bewegbar. In der abgesenkten Stellung greifan sie jeweils vor die erste Flasche in jedem Kanal 4 ein (Anschlagleiste 3.1) bzw. greifen sie (Trennleiste 3.2) in die Flaschenreihen in den Kanälen 4 jeweils hinter der letzten für eine Flaschenlage abzutrennenden Flasche ein. Die ankommenden Flaschen stauen sich also vor der Anschlagleiste 3.1 auf. Durch die Trennleiste 3.2 wird die zu bildende Flaschenlage von den nachfolgenden Flaschen abgetrennt. Dann wird die Anschlagleiste 3.1 angehoben, so daß wegen des kontinuierlichen Weiterlaufs des Fördertischs 8 die gebildete Flaschenlage abgetrennt und weitergefördert wird, während die abgesenkte Trennleiste 3.2 die nachfolgenden Flaschen noch zurückhält. Dann wird die Anschlagleiste 3.1 abgesenkt und die Trennleiste 3.2 angehoben, so daß sich neue Flaschen vor die Anschlagleiste 3.1 bewegen und die nächste Lage gebildet wird.

Wie in der Zeichnung angedeutet, kann zumindest die Anschlagleiste 3.1 ein Profil aufweisen, das der Stirnseite des Packungsbildes der zu bildenden Flaschenlage entspricht. In dem dargestellten Ausführungsbeispiel ist dieses Profil so gestaltet, daß die Flaschen in benachbarten Kanälen 4 jeweils um einen halben Flaschendurchmesser gegeneinander versetzt vor der Anschlagleiste 3.1 angehalten werden, da in der zu bildenden Lage L die Flaschen in den benachbarten Reihen entsprschend zueinander versetzt bzw. auf Lücke angeordnet sein sollen. Das Profil der Anschlagleiste 3.1 entspricht also der Stirnseite des Packungsbilds der zu bildenden Flaschenlage L.

Am Ende des Fördertischs 8 ist eine Anlaufleiste 1 für die Flaschenlage L angeordnet. Die Anlaufleiste 1 weist quer zur Förderrichtung ein Profil auf, das gleich demjenigen der Stirnseite des Packungsbilds der gebildeten Lage L ist. In dem dargestellten Ausführungsbeispiel sind die Flaschen in der Lage L in benachbarten Reihen um einen halben Flaschendurchmesser gegeneinander versetzt, so daß die Anlaufleiste 1 ein entsprechendes Profil aufweist. Durch die Anlaufleiste 1 werden die Lagen L auf dem kontinuierlich bewegten Fördertisch 8 in einer solchen Stellung angehalten, daß anschließend die Lagen L als Ganzes mittels bekannter Einrichtungen auf eine Palette gesetzt werden können.

Auf dem Weg zwischen der Anschlagleiste 3.1 und der Anlaufleiste 1 muß der quer zur Förderrichtung bestehende Abstand zwischen den einzelnen Flaschenreihen beseitigt werden, damit in der Lage L die Flaschen so dicht wie möglich zueinander angeordnet sind. Nach der Freigabe durch die Anschlagleiste 3.1 des Lagentrenners wandern die Flaschen aus den Kanälen 4 dicht hintereinanderstehend mit der Fördergeschwindigkeit des Fördertischs 8 vorwärts. Um die Querabstände zwischen den einzelnen Flaschenreihen aufzuheben, ist zwischen der Anschlagleiste 3.1 und der Anlaufleiste 1 eine Querverschiebe-Einrichtung vorgesehen, die im wesentlichen aus zwei seitlichen, parallel zur Förderrichtung verlaufenden Druckleisten 2 besteht. Diese sind in Längsrichtung des Fördertischs 8, also in der Förderrichtung, mit der Vorschubgeschwindigkeit des Fördertischs 8 und synchron zur Tischmitte bewegbar, so daß die einzelnen, aus den Kanälen 4 kommenden Flaschenreihen während ihrer Vorwärtsbewegung auf dem Fördertisch 8 quer zur Förderrichtung so zusammengeschoben werden, daß der Abstand zwischen den Flaschenreihen beseitigt wird. Die Druckleisten 2 üben also im wesentlichen nur eine Querkraft auf die Flaschen in der Lage L aus. Wegen der Vorwärtsförderung müssen jedoch die Druckleisten 2 sich zusätzlich praktisch mit der gleichen Geschwindigkeit vorwärts bewegen wie der Fördertisch 8. Zu diesem Zweck sind die Druckleisten 2 vorzugsweise parallelogrammartig angelenkt, wie in der Zeichnung durch entsprechende Pfeile angedeutet, so daß sie in Längsrichtung des Fördertischs 8 zwischen der Anschlagleiste 3.1 und der Anlaufleiste 1 sowie quer zum Fördertisch 8 hin und her bewegbar sind, und zwar zwischen einer der Anschlagleiste 3.1 benachbarten weitesten Stellung und einer der Anlaufleiste 1 benachbarten engsten Stellung.

Für die konstruktive Gestaltung dieser Querverschiebe-Einrichtung sind verschiedene Möglichkeiten denkbar. Wesentlich ist, daß die Druckleisten 2 in der Vorschubrichtung praktisch die gleiche Geschwindigkeit aufweisen wie der Fördertisch 8 und daß sie praktisch nur Querkräfte zum Zusammenschieben der Flaschenreihen ausüben.

In der Zeichnung ist nicht dargestellt, daß die Begrenzungen der Förderkanäle 4 am Einlaufende im Bereich der Füllkontrolleinrichtung 5.1 quer zur Förderrichtung des Arbeitstischs 8 hin und her bewegbar ausgebildet sein können. Außerdem können diese Einlaufenden der Förderkanäle 4 auch quer zur Förderrichtung des Arbeitstischs 8 längs einer gekrümmten Linie (Kreisbogen- oder Parabelform) oder längs einer schräg zur Förderrichtung verlaufenden Linie angeordnet sein. Hiermit wird ein sicheres Einlaufen der Flaschen in die einzelnen Kanäle 4 unterstützt.

Bei dem gezeigten Ausführungsbeispiel ist zum Zuführen und Verteilen der Flaschen von dem einreihigen Zulaufförderer 7 auf die mehreren Kanäle 4 über dem Fördertisch 8 ein quer zu diesem hin und her schwenkbarer Übergabeförderer 6 angeordnet. Dieser weist im wesentlichen zwei parallel zueinander angeordnete, lotrecht stehende Förderbänder auf, die an ihren Enden über Umlenkrollen geführt sind, und deren gegenseitiger Abstand dem Durchmesser der zu fördernden Flaschen entspricht. Der Übergabeförderer 6 ist kontinuierlich angetrieben, und er ist mit variabler Winkelgeschwindigkeit um die Schwenkachse 6.1 derart schwenkbar, daß die aus dem Übergabeförderer 6 austretenden Flaschen möglichst gleichmäßig vor die Anfänge der Kanäle 4 verteilt werden. Wenn die über den schwenkbaren Übergabeförderer 6 zugeführten Flaschen auf den Fördertisch 8 abgegeben werden, unterliegen sie einer in der Förderrichtung P wirkenden Verzögerung, die etwa der Anzahl der Kanäle 4 entspricht. Wenn also beispielsweise zwanzig Kanäle 4 vorhanden sind, erfolgt eine Verzögerung der Flaschen im Verhältnis 1:20. Durch entsprechende Gestaltung des schwenkbaran Übergabeförderers 6 und des Fördertischs 8 kann sichergestellt werden, daß bei dieser Abbremsung die Flaschen nicht umstürzen. Die Winkel-Schwenkgeschwindigkeit kann durch geeignete Steuerungen entsprechend eingestellt werden.

Da bei dem dargestellten Ausführungsbeispiel jede zweite Reihe in der Flaschenlage L eine Flasche weniger aufweist als die benachbarte Reihe, ergibt sich bei dieser Art der Flaschenförderung, daß entsprechend jeder zweite Kanal 4 ständig mit Flaschen vollständig angefüllt ist, so daß die neu zugeführten Flaschen an den Kanalanfängen jeweils in die benachbarten, nicht gefüllten Kanäle 4 abgelenkt werden, so daß auch diese Kanäle 4, aus denen mit jeder Lage eine Flasche mehr entnommen wird, ständig ausreichend mit Flaschen versorgt werden.

Die gesamte Vorrichtung läßt sich derart gestalten, daß vom Eintritt der Flaschen vom Zulaufförderer 7 her bis zur Fertigstellung der Flaschenlagen L ständig eine sichere Kontrolle erfolgt, ob alle Flaschen an allen erforderlichen Stellen vollzählig vorhanden und keine Fehlstellen (Nester) gebildet sind und keine Flasche umgestürzt ist.

Durch entsprechende Gestaltung der Kanäle 4, der Anschlag- und Trennleisten 3.1 und 3.2, der Anlaufleiste 1 und der Druckleisten 2 läßt sich jedes gewünschte Packungsbild in der fertigen Flaschenlage L verwirklichen.

Wenn über den Zulaufförderer 7 beispielsweise 1.000 Flaschen pro Minute zugeführt werden und wenn diese auf 20 bis 25 Kanäle verteilt werden, lassen sich Flaschenlagen L bilden, die in jeder der 20 bis 25 Reihen etwa 12 bis 20 Flaschen aufweisen, wobei dann etwa 3 bis 4 Flaschenlagen L pro Minute auf eine Palette umgesetzt werden können.

## Patentansprüche

1. Vorrichtung zum Bilden mehrerer Reihen von aufrechtstehen im Querschnitt runden Behältnissen, insbesondere von Flaschen und zum Bilden von Lagen (L) aus mehreren Reihen solcher Flaschen,
- mit einem Fördertisch (8), auf dem mehrere parallele Kanäle (4) zum Bilden der Flaschenreihen angeordnet sind,
- mit einer am Ende des Fördertisches (8) angeordneten Anlaufleiste (1) für die Flaschenreihen
- und mit einer Einrichtung zum Zusammenschieben der Flaschenreihen quer zur Förderrichtung (P) des Fördertisches (8), die zwei seitliche, parallel zur Förderrichtung (P) verlaufende Druckleisten (2) aufweist, die in Querrichtung so aufeinander zu verschiebbar sind, daß die einzelnen Flaschenreihen auf dem Fördertisch (8) quer zur Förderrichtung (P) so zusammengeschoben werden, daß der Abstand zwischen den Flaschenreihen beseitigt wird,
**dadurch gekennzeichnet,** daß die Druckleisten (2) gleichzeitig mit ihrer Querbewegung zusätzlich in Längsrichtung des Fördertisches (8) mit dessen Vorschubgeschwindigkeit bewegbar sind, so daß die einzelnen Flaschenreihen während des Zusammenschiebens in Querrichtung gleichzeitig auf dem Fördertisch (8) vorwärts bewegt werden.

2. Vorrichtung nach Anspruch 1, **dadurch gekennzeichnet,** daß die Druckleisten (2) parallelogrammartig in Längsrichtung des Fördertisches (8) zwischen einem Lagentrenner (3.1) für die ankommenden Flaschenreihen und der Anlaufleiste (1) und gleichzeitig quer zum Fördertisch (8) zwischen einer dem Lagentrenner (3.1) benachbarten weitesten Stellung und einer der Anlaufleiste (1) benachbarten engsten Stellung hin und her bewegbar sind.

3. Vorrichtung nach Anspruch 1, **dadurch gekennzeichnet,** daß der Lagentrenner (3.1, 3.2) zwei sich quer zum Fördertisch (8) erstreckende, diesem gegenüber bewegliche, in die Förderkanäle (4) eingreifende Anschlag- und Trennleisten (3.1, 3.2) aufweist, von denen mindestens die der nachfolgenden Querverschiebe-Einrichtung (2) benachbarte Anschlagleiste (3.1) quer zur Förderrichtung (P) ein Profil aufweist, das der Stirnseite des Packungsbilds der zu bildenden Flaschenlage (L) entspricht.

4. Vorrichtung nach einem der vorhergehenden Ansprüche, **dadurch gekennzeichnet,** daß am Ende des Fördertischs (8) eine Anlaufleiste (1) für die Flaschenlage (L) angeordnet ist, die quer zur Förderrichtung (P) ein Profil aufweist, das gleich demjenigen der Stirnseite des Packungsbilds der gebildeten Flaschenlage (L) ist.

5. Vorrichtung nach einem der vorhergehenden Ansprüche, **dadurch gekennzeichnet,** daß am Anfang der Förderkanäle (4) und/oder an der zulaufseitigen Trennleiste (3.2) des Lagentrenners (3.1, 3.2) eine Füllkontrolleinrichtung (5.1, 5.2) vorgesehen ist.

6. Vorrichtung nach einem der vorhergehenden Ansprüche, **dadurch gekennzeichnet,**daß die Begrenzungen der Förderkanäle (4) am Einlaufende quer zur Förderrichtung (P) des Arbeitstischs (8) hin und her bewegbar ausgebildet sind und/oder daß die Einlaufenden der Förderkanäle (4) quer zur Förderrichtung (P) des Arbeitstischs (8) längs einer gekrümmten Linie oder längs einer schräg zur Förderrichtung (P) verlaufenden Linie angeordnet sind.

7. Vorrichtung nach einem der vorhergehenden Ansprüche, **dadurch gekennzeichnet,** daß zwischen dem Einreihen-Förderer (7) und dem Anfang der Förderkanäle (4) ein quer zum Fördertisch (8) hin und her bewegbarer Übergabeförderer (6) angeordnet ist.

8. Vorrichtung nach Anspruch 7, **dadurch gekennzeichnet,** daß der Übergabeförderer (6) kontinuierlich antreibbar und mit wechselnder Geschwindigkeit bewegbar ist.

9. Vorrichtung nach Anspruch 7, **dadurch gekennzeichnet,** daß der Übergabeförderer (6) zwei parallel zueinander angeordnete, lotrecht stehende Förderbänder aufweist, deren gegenseitiger Abstand dem Durchmesser der zu fördernden Flaschen entspricht.

## Claims

1. Apparatus for forming several rows of receptacles standing upright and having a round cross section, especially of bottles, and for forming layers (L) from several rows of such bottles,
- with a conveying table (8) on which there are provided several parallel channels (4) for forming the bottle rows,
- with a run-on bar (1) for the bottle rows provided at the end of the conveying table (8)
- and with a device for sliding towards each other the bottle rows transverse to the conveying direction (P) of the conveying table (8), which device has two lateral pressure bars (2) extending parallel to the conveying direction (P), which pressure bars are displacable towards each other in transverse direction such that the individual bottle rows are moved towards each other on the conveying table (8) transverse to the conveying direction (P) such that the distance between the bottle rows is eliminated,
**characterized in that** the pressure bars (2) simultaneously with their transverse movement are additionally movable in the longitudinal direction of the conveying table (8) with the feed rate thereof, so that the individual bottle rows during their movement towards each other in transverse direction are simultaneously being moved forward on the conveying table (8).

2. Apparatus according to claim 1, **characterized in that** the pressure bars (2) are movable in a reciprocating parallelogram-like manner in the longitudinal direction of the conveying table (8) between a layer separator (3.1) for the arriving bottle rows and the run-on bar (1) and simultaneously transverse to the conveying table (8) between a widest position adjacent to the layer separator (3.1) and a narrowest position adjacent to the run-on bar (1).

3. Apparatus according to claim 1, **characterized in that** the layer separator (3.1, 3.2) comprises two stop and separating bars (3.1, 3.2) entering into the conveying channels (4) and extending transverse to the conveying table (8) and being movable relative thereto, at least the stop bar (3.1) being adjacent to the subsequent device (2) for transverse displacement having a profile transverse to the conveying direction (P) which corresponds to the front side of the package formation of the bottle layer (L) to be formed.

4. Apparatus according to one of the preceding claims, **characterized in that** at the end of the conveying table (8) there is provided a run-on bar (1) for the bottle layer (L) which has a profile transverse to the conveying direction (P) which is equal to that of the front side of the package formation of the formed bottle layer (L).

5. Apparatus according to one of the preceding claims, **characterized in that** at the beginning of the conveying channels (4) and/or at the upstream separating bar (3.2) of the layer separator (3.1, 3.2) there is provided a device (5.1, 5.2) for controlling the filling.

6. Apparatus according to one of the preceding claims, **characterized in that** the boundaries of the conveying channels (4) at the upstream end are arranged to be movable in a reciprocating manner transverse to the conveying direction (P) of the working table (8) and/or that the upstream ends of the conveying channels (4) transverse to the conveying direction (P) of the working table (8) are arranged along a curved line or along a line extending in an inclined manner relative to the conveying direction (P).

7. Apparatus according to one of the preceding claims, **characterized in that** between the single row conveyor (7) and the beginning of the conveying channels (4) there is provided a transfer conveyor (6) movable in a reciprocating manner transverse to the conveying table (8).

8. Apparatus according to claim 7, **characterized in that** the transfer conveyor (6) can be driven continuously and is movable with a changing speed.

9. Apparatus according to claim 7, **characterized in that** the transfer conveyor (6) comprises two vertically upstanding conveying belts arranged parallel to each other, the mutual distance thereof corresponding to the diameter of the bottles to be conveyed.

## Revendications

1. Appareil pour former plusieurs rangées de récipients placés debout, de section transversale ronde, notamment de bouteilles, et pour former des couches (L) à partir de plusieurs rangées des telles bouteilles, comportant
- une table de transport (8) sur laquelle plusieurs canaux (4) parallèles sont disposés pour former des rangées de bouteilles,
- une barre de butée (1) pour les rangées de bouteilles disposée à l'extrémité de la table de transport (8),
- et un dispositif pour pousser les rangées de bouteilles transversalement par rapport à la direction de transport (P) de la table de transport (8), qui présente deux barres de pression (2) s'étendant parallèlement et latéralement par rapport à la direction de transport (P), lesdites barres de pression pouvant être déplacées transversalement l'une vers l'autre de manière à ce que les diverses rangées de bouteilles sont poussées sur la table de transport (8) transversalement par rapport à la direction de transport (P) l'une contre l'autre de sorte que la distance entre les rangées de bouteilles est éliminée,
caractérisé en ce que les barres de pression (2) peuvent être déplacées simultanément à leur mouvement transversal, en plus, en direction longitudinale de la table de transport (8) à la vitesse d'avancement de cette dernière de manière à ce que les diverses rangées de bouteilles sont déplacées en avant sur la table de transport (8) pendant qu'elles sont poussées l'une vers l'autre en direction transversale.

2. Appareil selon la revendication 1, caractérisé en ce que les barres de pression (2) peuvent être déplacées en va-et-vient à la manière d'un parallélogramme en direction longitudinale de la table de transport (8) entre un séparateur de couches (3.1) pour les rangées de bouteilles arrivantes et la barre de butée (1) et simultanément transversalement par rapport à la table de transport (8) entre une position voisine la plus éloignée du séparateur de couches (3.1) et une position voisine la plus rapprochée de la barre de butée (1).

3. Appareil selon la revendication 1, caractérisé en ce que le séparateur de couches (3.1, 3.2) présente deux barres de butée et de séparation (3.1, 3.2) qui s'étendent transversalement par rapport à la table de transport (8), sont mobiles par rapport à cette dernière et s'engagent dans les canaux de transport (4), dont au moins la barre de butée (3.1) voisine du dispositif de poussée transversale (2) en aval présente un profil transversal par rapport à la direction de transport (P), qui correspond à la face frontale de la silhouette d'emballage de la couche de bouteilles (L) à former.

4. Appareil selon l'une des revendications précédentes, caractérisé en ce qu'à l'extrémité de la table de transport (8) est disposée une barre de butée (1) pour la couche de bouteilles (L), qui présente transversalement par rapport à la direction de transport (P) un profil qui est identique à celui de la face frontale de la silhouette d'emballage de la couche de bouteilles (L) formée.

5. Appareil selon l'une quelconque des revendications précédentes, caractérisé en ce qu'au début des canaux de transport (4) et/ou à la barre de séparation (3.2) coté alimentation du séparateur de couches (3.1, 3.2), un dispositif de contrôle de remplissage (5.1, 5.2) est prévu.

6. Appareil selon l'une quelconque des revendications précédentes, caractérisé en ce que les délimitations des canaux de transport (4) sont formées de manière à pouvoir être déplacées à l'extrémité d'alimentation transversalement par rapport à la direction de transport (P) de la table de travail (8) en mouvement de va-et-vient et/ou que les extrémités d'entrée des canaux de transport (4) sont disposées transversalement par rapport à la direction de transport (P) de la table de travail (8) le long d'une ligne courbée ou le long d'une ligne s'étendant obliquement par rapport à la direction de transport (P).

7. Appareil selon l'une des revendications précédentes, caractérisé en ce qu'entre le transporteur d'une rangée (7) et le début des canaux de transport (4) est disposé un transporteur de transmission (6) disposé transversalement par rapport à la table transport (8), pouvant effectuer un mouvement de va-et-vient.

8. Appareil selon la revendication 7, caractérisé en ce que le transporteur de transmission (6) peut être entraîné en continu et déplacé à vitesses changeantes.

9. Appareil selon la revendication 7, caractérisé en ce que le transporteur de transmission (6) présente deux bandes transporteuses perpendiculaires et disposées réciproquement en parallèle, dont la distance réciproque correspond au diamètre des bouteilles à transporter.
